# EUROPÄISCHE PATENTSCHRIFT

(11) **EP 0 184 845 B1**
(45) Veröffentlichungstag und Bekanntmachung des Hinweises auf die Patenterteilung: **26.10.1988**
(21) Anmeldenummer: 85115876.6
(22) Anmeldetag: 12.12.1985
(51) Int. Cl.: E05D 3/06, E05D 5/10

(54) **Scharnier**
Hinge
Charnière

(30) Priorität: 12.12.1984 DE 8436396 U
(43) Veröffentlichungstag der Anmeldung: 18.06.1986
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- DE-A- 2 008 394
- DE-A- 2 926 486
- DE-A- 2 942 286
- DE-A- 3 407 637
- FR-A- 2 186 056
- GB-A- 1 185 318

## Beschreibung

Die Erfindung betrifft ein Scharnier, vorzugsweise Möbelscharnier, mit einem an einer Tragwand oder dergleichen befestigbaren Scharnierarm und einem in eine Aussparung der Tür oder Klappe einsetzbaren Scharniertopf, die jweils mit zwei Gelenkachsen für zwei diese gelenkig verbindende Lenker versehen sind, wobei die Enden der aus Blechstreifen bestehenden Lenker zur Bildung von die Gelenkachsen einfassenden Lageraugen eingerollt sind.

Derartige Scharniere sind in unterschiedlichen Ausführungsformen bekannt. Schwierigkeiten ergeben sich jedoch bei derartigen Scharnieren aus der Anordnung der beiden Gelenkachsen in dem Scharniertopf, in dem nur wenig Platz vorhanden ist, insbesondere dann, wenn grosse Öffnungswinkel der Tür und eventuell zusätzlich noch negative Schliesswinkel gefordert werden oder wenn der Scharniertopf wegen kleiner Türdicken nur mit einer geringen Tiefe versehen werden kann.

Um die Lagerachsen für die Lenker in dem Scharniertopf näher zusammenrücken zu können, ist es bekannt, einen Lenker U-förmig zu profilieren und diesen im Bereich seiner Schenkel nur auf an den Wandungen des Gehäuses des Scharniertopfs befestigten Achsstummeln zu lagern, während der andere Lenker auf einer den Scharniertopf durchsetzenden, dicht neben den Achsstummeln angeordneten Gelenkachse in der Weise gelagert ist, dass er zwischen die Schenkel des auf den Achsstummeln gelagerten Lenkers greift. Diese Art der Lagerung ist jedoch ungünstig, da die meist nur dünn ausgebildeten Wandungen des Scharniertopfes den nach innen vorspringenden Achsstummeln nicht genügend Halt bieten können. Nachteilig ist weiterhin, dass sich der U-förmig gebogene Lenker nur über seiner Wandstärke entsprechende Bohrungen auf den Achsstummeln abstützt, so dass die Lagerbohrungen sich in die Achsstummel einschneiden und infolge Abriebs oval verformen können, was zu unerwünschten Spielen in der Lagerung führt.

Bei einem aus der DE-A-29 26 486 bekannten Scharnier der vorstehend angegebenen Art wird eine ausreichende Verankerung der Achszapfen in den Gehäusewandungen dadurch erreicht, dass diese von in den Gehäusewandungen gehalterten Gelenkstiften spazierstockgriffartig abgebogen sind, so dass die Gelenkstifte mit den in das Gehäuseinnere ragenden Achszapfen in jeweils drei Bohrungen des Gehäuses gehaltert sind.

Bei diesem bekannten Scharnier sind jedoch wiederum zwei den Scharniertopf durchsetzende Gelenkstifte vorgesehen, die versetzt zu den von diesen abgewinkelten Achszapfen angeordnet sind, so dass sich kein nennenswerter Raumgewinn durch die Anordnung der Gelenkstifte und Achszapfen in dem Scharniertopf ergibt.

Aufgabe der Erfindung ist es, ein Scharnier der eingangs angegebenen Art zu schaffen, bei dem sich zur Vergrösserung des Öffnungswinkels oder zur flacheren Ausgestaltung des Scharniertopfs die in diesem gehalterten Gelenkachsen näher zusammenrücken lassen.

Erfindungsgemäss wird diese Aufgabe dadurch gelöst, dass ein Lenker breiter als der andere ausgebildet und sein in dem Scharniertopf gelagertes Lagerauge oder sein angrenzender Bereich in seinem mittleren, in der Schließstellung dem anderen Lenker zugewandten Bereich mit einer langlochartigen Aussparung oder Abflachung versehen ist, deren Länge der Breite des anderen mittig in der Schließstellung auf der Aussparung oder Abflachung abgestützten Lenkers entspricht. Bei dem erfindungsgemässen Scharnier kann trotz der günstigeren Lagerung der Lenker über eingerollte Lageraugen, die zu einer besseren Druckverteilung und damit einem geringeren Verschleiss führen, der Abstand zwischen den die Lageraugen lagernden Gelenkachsen in dem Scharniertopf verringert werden. Dabei führen die Aussparungen oder Abflachungen zu keiner nennenswerten Schwächung der Querschnitt der Lenker.

Zweckmässigerweise ist die Aussparung in dem Lagerauge vorgesehen, das näher dem Boden des Scharniertopfes gelagert ist.

Ein Ausführungsbeispiel der Erfindung wird nachstehend anhand der Zeichnung näher erläutert. In dieser zeigt
Fig. 1 einen Schnitt durch das Scharnier,
Fig. 2 einen Schnitt durch den im Bereich seines eingerollten Auges mit einer Aussparung versehenen Lenker und
Fig. 3 eine Draufsicht auf den Lenker nach Fig. 2.

Das teilweise in Fig. 1 dargestellte Scharnier besteht aus einem Blechzuschnitt U-förmig gebogenen Scharnierarm 1, der in üblicher und daher nicht dargestellter Weise über eine Befestigungsplatte an der Tragwand 2 befestigt ist. Der Scharnierarm 1 ist über zwei Lenker 3, 4 mit einem Scharniertopf 5 gelenkig verbunden, der in eine eingefräste Aussparung der gestrichelt angedeuteten Tür 6 eingelassen und mit dieser durch nicht dargestellte Schrauben verbunden ist, die durch nicht dargestellte Befestigungsbohrungen des mit dem Scharniertopf 5 verbundenen Flansches 7 in die Tür 6 eingeschraubt sind.

Zwischen den seitlichen Schenkeln 8 des Scharnierarms 1 und in den Seitenwandungen des Scharniertopfes 5 sind zueinander parallele Gelenkachsen 9, 10 und 11, 12 befestigt, die die eingerollten endseitigen Augen 13, 14 und 15, 16 der Lenker 3, 4 durchsetzen. Dabei bilden die Gelenkachsen etwa die Eckpunkte eines Trapezes. Die Gelenkachsen 11, 12 sind in dem äusseren Bereich des Scharniertopfes 5 angeordnet, so dass das vordere Ende des Scharnierarmes 1 in der Schliessstellung in der aus Fig. 1 ersichtlichen Weise in den Scharniertopf eintauchen kann.

Im Gegensatz zu dem Lenker 3 ist der Lenker 4 geschnitten dargestellt.

Das eingerollte, die Lagerachse 11 einfassende Auge 15 des bodennäheren äusseren Lenkers 4 ist auf seiner dem Lenker 3 zugewandten Seite mit einer zu dem Gelenkbolzen 11 parallelen langlochartigen Aussparung 18 versehen. Die Länge der Aussparung 18 ist in der aus Fig. 3 ersichtlichen Weise so gewählt, dass beidseits noch ausreichend starke Materialstege stehenbleiben, um eine sichere Einfassung der Gelenkachse 11 durch das eingerollte Auge 15 zu gewährleisten. Im Bereich seines Lagerauges 16 ist der innere Lenker 3 mit verringerter Breite ausgeführt, die kleiner ist als die Länge der Aussparung 18, so dass sich der Lenker 3 in der aus Fig. 1 ersichtlichen Schliessstellung auf der Aussparung des Auges 15 abstützt, ohne diese seitlich zu überragen. Die Aussparung 18 ermöglicht es, die Gelenkachsen 11, 12 in dem Scharniertopf 5 in ihrem Tiefenabstand näher aneinander anzuordnen, so dass sich die Höhe des Scharniertopfes 5 entsprechend verringern lässt.

In Fig. 1 ist die Tür 6 mit einem sogenannten negativen Schliesswinkel dargestellt, der gewährleistet, dass immer ein gutes Schliessen erreichbar ist.

## Patentansprüche

1. Scharnier, vorzugsweise Möbelscharnier, mit einem an einer Tragwand (2) oder dergleichen befestigbaren Scharnierarm (1 ) und einem in eine Aussparung der Tür oder Klappe einsetzbaren Scharniertopf (5), die jeweils mit zwei Gelenkachsen (9,10,11,12) für zwei diese gelenkig verbindende Lenker (3, 4) versehen sind, wobei die Enden der aus Blechstreifen bestehenden Lenker zur Bildung von die Gelenkachsen einfassenden Lageraugen eingerollt sind, dadurch gekennzeichnet, dass ein Lenker (4) breiter als der andere (3) ausgebildet und sein in dem Scharniertopf (5) gelagertes Lagerauge (15) oder sein angrenzender Bereich in seinem mittleren, in der Schliessstellung dem anderen Lenker (3) zugewandten Bereich mit einer langlochartigen Aussparung (18) oder einer Abflachung versehen ist, deren Länge der Breite des anderen mittig in der Schliessstellung auf der Aussparung (18) oder Abflachung abgestützten Lenkers (3) entspricht.

2. Scharnier nach Anspruch 1, dadurch gekennzeichnet, dass die Aussparung (18) in dem Lagerauge (15) vorgesehen ist, das näher dem Boden des Scharniertopfes (5) gelagert ist.

## Revendications

1. Charnière de préférence charnière de meubles comportant un bras de charnière (1), pouvant être montée à un mur portant (2) ou élément semblable et un puits de charnière (5) pouvant être logé dans un évidement de porte ou battant qui sont pourvus chacun de deux axes d'articulation (9, 10 11, 12) pour deux éléments de guidage (3, 4) formant une liaison articulée, les extrémités des éléments de guidage consistant en bandes de tôles étant enroulées pour former les oeillets d'appui entourant les axes d'articulation, caractérisée en ce qu'un élément de guidage (4) est plus large que l'autre (3) et que son oeillet d'appui (15) logé dans le puits de charnière (5) ou dans la zone adjacente est pourvu, dans la zone médiane dirigée en position de fermeture, vers l'autre élément de guidage (3), d'un évidement oblong (18) ou d'un méplat dont la longueur correspond à la largeur de l'autre élément de guidage (3) reposant, en position de fermeture, au centre, sur l'évidement (18) ou le méplat.

2. Charnière selon la revendication 1 caractérisée en ce que l'évidement (18) est prévu dans l'oeillet d'appui (15) qui est placé plus près du fond du puits de charnière (5).

## Claims

1. A hinge, preferably a furniture hinge, comprising a hinge bracket (1), which is adapted to be secured to a carrying wall (2) or the like, and a hinge pot (5), which is adapted to be inserted into a recess of the door or flap, wherein said hinge bracket and said hinge pot are provided each with two pivot pins (9, 10, 11, 12) for two links (3, 4) providing an articulated connection therebetween, and the links consist of metal strips and have curled end portions forming bearing eyes which surround the pivot pins, characterized in that one link (4) is wider than the other (3) and in its bearing eye (15) which is movably mounted in the hinge pot (5) or in its adjacent portion in its interme-diate portion, which in the closed position faces the other link (3), is formed with a slot- like recess (18) or with a flat, which has a length that is equal to the width of the other link (3), which in the closed position is centrally supported on the recess (18) or flat.

2. A hinge according to claim 1, characterized in that the recess (18) is provided in that bearing eye (15) which is movably mounted closer to the bottom of the hinge pot (5).
